# EUROPÄISCHE PATENTSCHRIFT

(11) **EP 0 575 306 B1**
(45) Veröffentlichungstag und Bekanntmachung des Hinweises auf die Patenterteilung: **12.03.1997**
(21) Anmeldenummer: 93890115.4
(22) Anmeldetag: 09.06.1993
(51) Int. Cl.: B26D 7/06

(54) **Schnittwagen für eine Aufschnittschneidemaschine**
Carriage for a slicing machine
Chariot pour machine de découpage en tranches

(30) Priorität: 15.06.1992 AT 1218/92
(43) Veröffentlichungstag der Anmeldung: 22.12.1993
(73) Patentinhaber: Kuchler, Fritz, A-9010 Klagenfurt (AT)
(72) Erfinder: Kuchler, Fritz, A-9010 Klagenfurt (AT)
(74) Vertreter: Müllner, Erwin, Dr.

(56) Entgegenhaltungen:
- DE-C- 610 865
- FR-E- 572 551
- GB-A- 423 621
- US-A- 2 096 212
- US-A- 4 548 107

## Beschreibung

Die Erfindung betrifft eine Aufschnittschneidemaschine mit einer Messerscheibe, einem Schnittgutwagen, und einem ersten, automatische Antrieb zum hin- und hergehenden Bewegen des Schnittgutwagens längs der Messerscheibe, wobei der Schnittgutwagen eine selbsttätige Schnittgutzuführung durch Vorschub des Schnittgutes auf einer Auflagefläche des Schnittgutwagens aufweist, wobei die Schnittgutzuführung einen die Auflagefläche überbrückenden Schieber und einen zweiten Antrieb aufweist, der zum schrittweisen Vorschub des Schiebers in Richtung auf die Messerscheibe geeignet ist.

Bei automatischen Aufschneidemaschinen wird das Schnittgut meist selbstätig vorgeschoben. Dazu sind Schnittguthalter vorgesehen, die längs einer Führungsstange auf dem Schnittgutwagen laufen und von einem Antrieb vorgeschoben bzw. zurückgezogen werden. Zur Positionierung, also zum Vorschub in die Schneideposition kann ein Eilgang und für den Vorschub beim Schneidevorgang ein Schleichgang vorgesehen sein.

Aus der US-A-2 096 212 ist ein Kreuzschlittensystem bei Aufschnittschneidemaschinen bekannt. Auf einem Schnittgutwagen, der längs der Messerscheiben reversierend angetrieben ist, bewegt sich ein Schieber in Richtung auf die Messerscheibe und führt dadurch das Schnittgut der Messerscheibe zu. Der Antrieb des Schnittgutwagens sowie der Antrieb zum Vorschub des Schnittgutes mittels des Schiebers erfolgen mechanisch. Der Schieber wird von einer mittig angeordneten Spindel vorgeschoben. Durch eine außermittige Positionierung des Schnittgutes auf dem Schnittgutwagen kann der Schieber verkanten. Bei einer anderen Ausführung kragt ein Schnittguthalter von der Seite über die Auflagefläche des Schnittgutes, sodaß es zu Asymmetrie beim Vorschub, zu Schrägstellungen und zum Klemmen der Führungen kommen kann.

Die Erfindung zielt darauf ab, diese Nachteile zu beseitigen und einen Schnittgutwagen der eingangs beschriebenen Art so auszustatten, daß die Krafteinwirkung auf das Schnittgut symmetrisch erfolgt. Dies wird dadurch erreicht, daß der Schnittgutwagen der eingangsgenannten Aufschnittschneidemaschine zum Vorschub des Schnittgutes beiderseits der Auflagefläche für das Schnittgut jeweils miteinander synchronisierte Antriebselemente, insbesondere je einen Zahnriementrieb mit einem gegebenenfalls gemeinsamen Elektromotor als Antrieb für den die Auflagefläche überbrückenden Schieber aufweist. Infolge der synchronisierten Antriebselemente und der symmetrischen Krafteinwirkung auf das Schnittgut erfolgt auch unter Last ein störungsfreier Vorschub und ein exakter Schneidevorgang. Der zwischen den beiden Antriebselementen (Zahnriemen) auf Mitnehmern links und rechts an seinen Enden lösbar gelagerte, die Ablagefläche überbrückende Schieber, kann zur Reinigung leicht abgenommen werden. Es ist zweckmäßig, wenn der Schnittgutwagen als einstückige, gegen die Messerscheibe gerichtete Rinne mit Auflagefläche und mit parallelen Seitenwänden ausgebildet ist, in deren Innerem die Antriebselemente, insbesondere die Zahnriementriebe, vorgesehen sind. Die Auflagefläche geht einstückig in die randseitigen Seitenwände über. Die gesamte Baueinheit kann aus einem Stück eines rostfreien Stahlbleches gebogen werden und daher fugenlos ausgebildet sein; dies ist im Hinblick auf die Hygiene und den Reinigungsvorgang von ganz besonderem Vorteil. Zur Reinigung wird der Schnittgutwagen um eine horizontale, parallel zu seiner Bewegungsrichtung seitlich an der Maschine angeordnete Achse hochgekippt und mit einem üblichen Dampfstrahlgerät behandelt.

Eine spezielle Ausführungsform sieht vor, daß unterhalb der Auflagefläche der Elektromotor vorgesehen ist, der über ein Getriebe eine Antriebswelle antreibt, deren beide Enden mit Umlenkrollen jeweils eines Zahnriemenantriebes verbunden ist. Es ist zweckmäßig, wenn dem Elektromotor ein Regler vorgeschaltet ist, der bei lastseitiger Geschwindigkeitsänderung und Unterschreiten eines Schwellenwertes, insbesonders bei Auflaufen des Schiebers bzw. des vorgeschobenen Schnittgutes auf ein Hindernis wie etwa die Anschlagplatte oder die Hand einer Bedienungsperson, der Elektromotor abschaltbar ist. Es kann ein Schnittgut an beliegiger Stelle auf die Auflagefläche des Schnittgutwagens aufgelegt werden. Nach Einschalten der Maschine fährt der Schieber aus seiner zur Gänze zurückgeschobenen Position in Richtung auf die Anschlagplatte. Dabei gelangt er in Berührung mit dem Schnittgut und nimmt es zur Anschlagplatte mit. Der Motor ist geschwindigkeitsgeregelt, das heißt , er wird bis zu einer Grenzschwelle auf konstante Geschwindigkeit gebracht. Wird aber dieser Schwellenwert unterschritten, dann schaltet die Steuerung bzw. der Regler den Elektromotor ab. Auf diese Weise ist es möglich, das Schnittgut etwa im Eilgang bis in die Schneideposition zu führen. Während des Schneidevorganges, also während der Hubbewegung des Schnittgutwagens,erfolgt der Vorschub des Schnittgutes präzise jeweils um die Schnittstärke bzw. bis zur Anschlagplatte. Es ist zweckmäßig, wenn auf der Auflagefläche Rollen bzw. Walzen zum reibungsverminderten Vorschub, insbesonders ein entnehmbarer Rahmen mit Rollen oder Walzen, vorgesehen sind. Eine als Rahmen ausgebildete Baueinheit mit Rollen kann als separater Bauteil von der Auflagefläche des Schnittgutwagens entnommen und separat gereinigt werden.

Ein Ausführungsbeispiel ist in den Zeichnungen schematisch dargestellt. Fig. 1 zeigt eine Draufsicht auf eine Aufschnittschneidemaschine in ihren Grundzügen mit einem Schnittgutwagen gemäß der Erfindung, Fig. 2 einen Schnittgutwagen nach der Linie II-II in Fig. 1, Fig. 3 einen Schnitt nach der Linie III-III in Fig. 2, Fig. 4 eine Ansicht des Schnittgutwagens von unten und Fig. 5 eine Schrägrißdarstellung des Schnittgutwagens von der Anschlagplatte aus gesehen.

Eine Aufschnittschneidemaschine nach Fig. 1 umfaßt einen Gehäuserahmen 1 auf dem ein Schnittgutwagen 2 längs einer Anschlagplatte 3 und einer Messerscheibe 4 durch einen als erster automatischer Antrieb bezeichneter Reversierantrieb 27 in Richtung der Pfeile 2' hin und her verschiebbar ist. Eine geschnittene Scheibe gelangt in bekannter Weise über Förderketten 5 auf ein Ablegetablett 6. Der Schnittgutwagen 2 sitzt auf einem Träger (nicht dargestellt) der im Gehäuse durch einen Riementrieb, Kurbeltrieb oder eine Spindel über einen Elektromotor angetrieben wird. Der Schnittgutwagen ist nach Lösen einer Verriegelung gegenüber dem Träger um eine Achse, die mit der Schnittlinie II-II in Fig. 1 etwa zusammenfällt, kippbar. Wie Fig. 2 zeigt, hat der Schnittgutwagen 2 die Form einer Rinne mit einer bodenseitigen Auflagefläche 8, die von den Seitenwänden 9, 10 begrenzt wird (Fig. 5). Auflagefläche 8 und Seitenwände 9, 10 sind einstückig aus rostfreiem Stahlblech gefertigt. Die fugenlose Ausbildung ist im Hinblick auf die Hygiene besonders vorteilhaft. In den Seitenwänden 9, 10 sind Antriebselemente jeweils in Form eines Riementriebes 11, 12 vorgesehen (Fig. 3). Die Riementriebe 11, 12 liegen auf einer unterhalb der Auflagefläche 8 angeordneten, gemeinsamer Achse 13 (Fig. 4) und werden von einem als zweiter Antrieb bezeichneten Elektromotor 14 über ein Getriebe synchron angetrieben. Jeder Riementrieb 11, 12 trägt einen Mitnehmer 15, 16. In diesen greift ein beiderseits vorgesehenes Kupplungsstück 17, 18 ein, das starr mit einem Schieber 19 verbunden ist. Der Schieber 19 ist längs der Seitenwände 9, 10 geführt und wird von den Riementrieben 11, 12 über die Mitnehmer 15, 16 und die Kupplungsstücke 17, 18 in Längsrichtung des Schnittgutwagens 2 je nach Drehrichtung des Elektromotors 14 vorlaufend oder rücklaufend mitgenommen. Der Schieber 19 verfügt über eine Stirnplatte 20, die mit Spitzen besetzt ist. Ein Schnittgut 21 wird gemäß Fig. 1 von dem in Richtung zur Anschlagplatte 3 angetriebenen, vorlaufenden Schieber 19 bzw. dessen Stirnplatte 20 erfaßt und um Eilgang gegen die Anschlagplatte 3 geschoben. Ein Regler 22 ist dem Elektromotor 14 vorgeschaltet. Der Elektromotor 14 wird im Ausführungsbeispiel auf konstante Drehzahl geregelt, sodaß der Schieber 19 mit gleicher Vorschubgeschwindigkeit weiterfährt, wenn er aus der Grundstellung am hinteren Ende des Schnittgutwagens kommend, das Schnittgut 21 erreicht und dieses vorschiebt. Die elektronische Schaltung 22 zur Regelung des Elektromotors 14 sieht ferner einen Schwellenwertgeber der Drehzahl des Elektromotors 14 vor, wenn dieser Schwellenwert etwa durch Auflaufen des Schnittgutes 21 auf ein Hindernis, wie die Anschlagplatte 3, unterschritten wird, dann wird der Elektromotor 14 abgeschaltet. Danach erfolgt ein Vorschub entsprechend der am Schnittstärkeschalter 23 eingestellten Schnittstärke bei jedem Hub des Schnittgutwagens 2, also kurz vor jedem Schneidevorgang. Der Vorschub des Schnittgutes 21 kann zur Gewährleistung der gewünschten Schnittstärke durch die Position der Anschlagplatte begrenzt werden, es kann aber auch die Anschlagplatte weiter als der Schnittstärke entsprechend zurückfahren. Dann wird die Schnittstärke allein durch den exakten Vorschub des Schnittgutes, der im Schleichvorgang sehr präzise über den Elektromotor 14 erfolgen kann, bestimmt. Eine Vorrichtung zur Lagefixierung des Schnittgutes im Schnittbereich kann vorgesehen sein. Nach Ende eines Aufschneidevorganges gibt die Maschinensteuerung 24 den Befehl an den Elektromotor 14 zum Zurückstellen des Schiebers 19 in die Ausgangsposition nach Fig. 1. Ferner wird ein elektrischer Servoantrieb 25 für die Anschlagplatte 3 eingeschaltet, der die Anschlaplatte 3 in die Ebene der Messerscheibe 4 vorschiebt, sodaß die Schneidekante der Messerscheibe 4 abgedeckt ist und keine Verletzungsgefahr besteht.

Die Maschinensteuerung 24 schaltet nach Auflegen des Schnittgutes, Einstellen der Schnittstärke am Schnittstärkeschalter 23 und des Ablegeprogrammes (Stapeln, Fächern, konzentrische Kreise usw.) sowie nach Betätigen einer Starttaste 26 den Elektromotor 14 ein, der das Schnittgut mittels des Schiebers 19 in die Schneideposition vorschiebt. Der Servomotor 25 fährt die Anschlagplatte 3 z.B. dabei um das Maß der eingestellten Schnittstärke zurück. Der Hauptantrieb 26 für die Messersch be 4 und der Antrieb 27 für den Schnittgutwagen 2 in Richtung der Pfeile 2' wird eingeschaltet. Vor jedem Hub des Schnittgutwagens 2 gegen die Messerscheibe 4 wird der Elektromotor 14 kurz aktiviert und das Schnittgut 21 um das Maß der Schnittstärke vorgeschoben (Pfeile 28). Der Vorschub kann auch jeweils gegen die Anschlagplatte 3 erfolgen und aufgrund dieses Hindernisses und des dadurch bedingten Drehzahlabfalles des Elektromotors, also bei Unterschreiten des Schwellenwertes des Reglers 22, kann der Elektromotor 14 jeweils selbsttätig abschalten. Wenn das gewünschte Ablegeprogramm durchlaufen oder ein Schnittgut zur Gänze aufgeschnitten ist, dann kann über die Maschinensteuerung 24 der Befehl zum Reversieren des Elektromotors 14 und zum Einschalten des Servomotors 25 zur Rückstellung der Anschlagplatte 3 in die Ebene der Messerscheibe 4 erfolgen.

Fig. 2 zeigt Walzen 29 auf der Auflagefläche 8, die die Reibung des Schnittgutes 21 beim Vorschub vermindern. Die Walzen können in einem Rechteckrahmen gelangert sein, der als separater, von der Auflagefläche 8 entnehmbarer Bauteil ausgebildet ist.

Die gesamte Anordnung des Schnittgutwagens 2 ist bei rinnenförmiger, einstückiger Ausbidlung der Auflagefläche 8 zusammen mit den Seitenwänden 9, 10 und bei entnehmbarem Walzenrahmen sowie bei hochkippbarem Schnittgutwagen 2 besonders leicht und wirksam zu reinigen.

## Patentansprüche

1. Aufschnittschneidemaschine mit einer Messerscheibe (4), einem Schnittgutwagen (2), und einem ersten, automatischen Antrieb (27) zum hin- und hergehenden Bewegen des Schnittgutwagens (2) längs der Messerscheibe (4), wobei der Schnittgutwagen (2) eine selbständige Schnittgutzuführung durch Vorschub des Schnittgutes (21) auf einer Auflagefläche (8) des Schnittgutwagens (2) aufweist, wobei die Schnittgutzuführung einen die Auflagefläche (8) überbrückenden Schieber (19) und einen zweiten Antrieb (14) aufweist, der zum schrittweisen Vorschub des Schiebers (19) in Richtung auf die Messerscheibe (4) geeignet ist, dadurch gekennzeichnet, daß der Schnittgutwagen (2) zum Vorschub des Schnittgutes (21) beiderseits der Auflagefläche (8) für das Schnittgut (21) jeweils miteinander synchronisierte Antriebselemente, insbesondere je einen Zahnriementrieb (11, 12) mit einem gegebenenfalls gemeinsamen Elektromotor (14) als Antrieb für den die Auflagefläche (8) überbrückenden Schieber (19) aufweist.

2. Aufschnittschneidemaschine nach Anspruch 1, dadurch gekennzeichnet, daß der Schnittgutwagen (2) als einstückige, gegen die Messerscheibe gerichtete Rinne mit Auflagefläche (8) und mit parallelen Seitenwänden (9, 10) ausgebildet ist, in deren Innerem die Antriebselemente, insbesondere Zahnriemenantriebe (11, 12), vorgesehen sind.

3. Aufschnittschneidemaschine nach Anspruch 2, dadurch gekennzeichnet, daß unterhalb der Auflagefläche (8) der Elektromotor (14) vorgesehen ist, der über ein Getriebe eine Antriebswelle (13) antreibt, deren beide Enden mit Umlenkrollen jeweils eines Zahnriementriebes (11, 12) verbunden sind.

4. Aufschnittschneidemaschine nach einem der Ansprüche 1 bis 3, dadurch gekennzeichnet, daß dem Elektromotor (14) ein Regler (22) vorgeschaltet ist, der bei lastseitiger Geschwindigkeitsänderung und Unterschreiten eines Schwellenwertes, insbesondere bei Auflaufen des Schiebers (19) bzw. des vorgeschobenen Schnittgutes (21) auf ein Hindernis, wie etwa die Anschlagplatte (3) oder die Hand einer Bedienungsperson, der Elektromotor (14) abschaltbar ist.

5. Aufschnittschneidemaschine nach einem der Ansprüche 1 bis 4, dadurch gekennzeichnet, daß auf der Auflagefläche (8) Rollen bzw. Walzen (29) zum reibungsverminderten Vorschub, insbesondere ein entnehmbarer Rahmen mit Rollen oder Walzen (29), vorgesehen sind.

## Claims

1. A slicing machine with a disk-shaped cutting blade (4), a carriage (2) for the material to be cut and a first automatic drive (27) for moving the carriage (2) for the material to be cut back and forth along the disk-shaped blade (4), with the carriage (2) for the material to be cut having a device for automatically feeding the material to be cut that advances the material to be cut (21) on a support surface (8) of the carriage (2) for the material to be cut, with the feeding device for the material to be cut having a sliding device (19) that extends beyond the support surface (8) as well as a second drive (14), which is suited for advancing the sliding device (19) in steps in the direction of the cutting blade (4), characterized in that the carriage (2) for the material to be cut has driving elements, which are synchronized with one another, on either side of the support surface (8) for the material to be cut for moving the material to be cut, said driving elements consisting, in particular, of one toothed-gear drive (11, 12) on either side and an electric motor (14), which may possibly be shared by the two drives, for driving the sliding device (19) that extends beyond the support surface (8).

2. A slicing machine according to Claim 1, characterized in that the carriage (2) for the material to be cut is embodied as a one-piece chute, which is inclined towards the disk-shaped blade, and is provided with a support surface (8) and parallel side walls (9, 10), inside of which the driving elements, in particular toothed-wheel drives (11, 12) are provided.

3. A slicing machine according to Claim 2, characterized in that the electric motor (14) is provided below the support surface (8), said motor driving a driving shaft (13) by means of a gear, with the two ends of said shaft being connected to one deflection roller each of one of the two toothed-gear drives (11, 12).

4. A slicing machine according to one of the Claims 1 to 3, characterized in that a control (22) is connected ahead of the electric motor (14) that can be switched off whenever the speed changes on the load side and falls below a threshold value, in particular when the sliding device (19) or the advanced material to be cut (21) hits an obstacle, such as the stop plate (3) or the hand of an operator.

5. A slicing machine according to one of the Claims 1 to 4, characterized in that rolls or cylinders (29), in particular a removable frame with rolls or cylinders (29), are provided on the support surface (8) for reducing the friction during the advance movement.

## Revendications

1. Machine à découper en tranches ou on rondelles munie d'un disque porte-lames (4), d'un chariot portant le produit à découper (2) et d'un premier entraînement automatique (27) pour les mouvements de va-et-vient du chariot portant le produit à découper (2) le long du disque porte-lames (4), le chariot portant le produit à découper (2) présentant une amenée indépendante du produit à découper par avancement du produit à découper (21) sur une surface d'appui (8) du chariot portant le produit à découper (2), l'amenée du produit à découper présentant un poussoir (19) superposant la surface d'appui (8) et un second entraînement (14), propre à l'avancement intermittent du poussoir (19) en direction du disque porte-lames (4), caractérisée en ce que le chariot portant le produit à découper (2) présente pour l'avancement du produit à découper (21) des deux côtés de la surface d'appui (8) pour le produit à découper (21) des éléments d'entraînement synchronisés l'un avec l'autre, en particulier chacun un entraînement à courroie dentée (11,12) avec un moteur électrique (14) le cas échéant commun, comme entraînement pour le poussoir (19) superposant la surface d'appui (8).

2. Machine à découper en tranches ou en rondelles selon la revendication 1, caractérisée en ce que le chariot portant le produit à découper (2) est conçu comme conduit monobloc, orienté vers le disque porte-lames, avec surface d'appui (8) et des parois latérales parallèles (9,10), à l'intérieur de laquelle sont prévus les éléments d'entraînement, en particulier les entraînements à courroie dentée (11,12).

3. Machine à découper en tranches ou en rondelles selon la revendication 2, caractérisée en ce que le moteur électrique (14) est prévu en-dessous de la surface d'appui (8), qui moyennant un engrenage entraîne un arbre moteur (13), dont les deux extrémités sont chacune reliées avec une poulie de renvoi d'un des entraînements à courroie dentée (11,12) respectifs.

4. Machine à découper en tranches ou en rondelles selon une des revendications 1 à 3, caractérisée en ce qu'un régulateur (22) est placé en amont du moteur électrique (14) qui est déclenchable en cas de changement de vitesse du côté de la charge et de sous-dépassement d'une valeur seuil, en particulier lorsque le poussoir (19) respectivement le produit découpé avancé (21) entre en contact avec un obstacle, comme par exemple le plateau butoir (3) ou la main d'un opérateur.

5. Machine à découper en tranches ou en rondelles selon une des revendications 1 à 4, caractérisée en ce que sur la surface de dépose (8) sont prévus des poulies ou rouleaux (29) assurent l'avancement à frottement réduit, en particulier un cadre détachable avec poulies ou rouleaux (29).
